# EUROPÄISCHE PATENTSCHRIFT

(11) **EP 1 903 162 B1**
(45) Veröffentlichungstag und Bekanntmachung des Hinweises auf die Patenterteilung: **25.05.2011**
(21) Anmeldenummer: 06019459.4
(22) Anmeldetag: 18.09.2006
(51) Int. Cl.: E04F 19/08, E04B 9/00, E04B 1/62, E04B 1/94, E06B 5/01

(54) **Revisionsvorrichtung mit einem Revisionsrahmen und einem Revisionsdeckel**
Inspection device with inspection frame and inspection hatch
Dispositif d'inspection comportant un cadre et une porte de visite

(43) Veröffentlichungstag der Anmeldung: 26.03.2008
(73) Patentinhaber: Langenhorst, Christoph, 59494 Soest (DE)
(72) Erfinder: Langenhorst, Christoph, 59494 Soest (DE)
(74) Vertreter: Kayser, Christoph

(56) Entgegenhaltungen:
- DE-A1- 3 517 836
- DE-A1- 10 044 368
- DE-A1- 19 608 529
- DE-C1- 19 642 978

## Beschreibung

Die Erfindung betrifft eine Revisionsvorrichtung, mit einem Revisionsrahmen und einem in den Revisionsrahmen einsetzbaren Revisionsdeckel, wobei der Revisionsrahmen aus einem Rahmenprofil und der Revisionsdeckel aus einem Deckelprofil gebildet werden, die zur Aufnahme einer Standardbeplankung geeignet sind und die ein oder mehrere Befestigungsmittel zur wahlweisen Anbringung wenigstens einer Deckel- und/oder Rahmenerweiterungskomponente aufweisen, wobei die Befestigungsmittel in Bezug auf eine Sichtfläche in rückwärtiger Verlängerung des Rahmenprofils und des Deckelprofils zur Befestigung der Deckel- und/oder Rahmenerweiterungskomponente an der Rückseite der Standardbeplankung angeordnet sind und einen Begrenzungsschenkel und einen Auflageschenkel umfassen.

Eine solche Revisionsvorrichtung ist aus DE 196 08 529 A1 und aus DE 100 44 368 A1 bekannt. In solchen Revisionsvorrichtungen des Standes der Technik sind in einem Begrenzungsschenkel keine Befestigungselemente vorgesehen. Vielmehr werden Dämmplatten an entsprechende Schenkel geklebt oder mit diesen verschraubt. Zudem sind die aus solchen Revisionsvorrichtungen bekannten Befestigungsmittel kompliziert und sehr unterschiedlich gestaltet, so dass ein erheblicher Herstellungsaufwand betrieben werden muss. Auch die Montage der Revisionsvorrichtung wird durch die komplizierten und komplexen Befestigungsmittel sehr anspruchsvoll.

Aus DE 35 17 836 A1 ist eine Revisionsvorrichtung bekannt, bei der Befestigungsmittel für eine Deckel- und/oder Rahmenerweiterungskomponente an der Rückseite der Standardbeplankung nicht vorgesehen sind. Vielmehr wird in der aus diesem Stand der Technik bekannten Revisionsvorrichtung die Standardbeplankung durch eine Deckel- und/oder Rahmenerweiterungskomponente ersetzt. Die vorhandenen mechanischen Befestigungsmittel für zum Beispiel eine Feuerschutzplatte reichen zur Befestigung nicht aus. Eine Feuerschutzplatte muss daher zudem verklebt werden.

Aus De 196 42 978 C1 ist eine Revisionsvorrichtung bekannt, die Befestigungsmittel für eine Standardbeplankung aufweist, wobei die Standardbeplankung durch eine Deckel- und/oder Rahmenerweiterungskomponente ersetzt werden kann. Auch diese Befestigungsmittel tragen keine mechanischen Befestigungsmittel, die eine ausreichende Befestigung einer Platte gewährleisten können.

Der Erfindung liegt das technische Problem zugrunde, eine Revisionsvorrichtung der eingangs genannten Art so weiterzuentwickeln, dass insbesondere der Herstellungs- und Montageaufwand deutlich verringert sind.

Zur Lösung dieser technischen Problemstellung schlägt die Erfindung bei einer gattungsgemäßen Revisionsvorrichtung vor, dass in dem Begrenzungsschenkel eine Befestigungsnase und in der Deckel- und/oder Rahmenerweiterungskomponente eine mit der Befestigungsnase zusammenwirkende Befestigungsnut ausgebildet sind, wobei der Begrenzungsschenkel und der Auflageschenkel jeweils an das Rahmenprofil und/oder Deckelprofil einstückig angeschlossen sind.

Erfindungsgemäß sind also der Revisionsrahmen respektive der Revisionsdeckel - beide gemeinsam oder einzeln - mit wenigstens einem Befestigungsmittel ausgerüstet, das in dem Begrenzungsschenkel eine Befestigungsnase und in der Deckel- und/oder Rahmenerweiterungskomponente eine mit der Befestigungsnase zusammenwirkende Befestigungsnut aufweist. Dieses Befestigungsmittel dient dazu, wenigstens eine zusätzliche Deckel- und/oder Rahmenerweiterungskomponente anbringen zu können. Diese Deckel- und/oder Rahmenerweiterungskomponente wird üblicherweise ergänzend zur ohnehin vorgesehenen Beplankung bzw. Verkleidung der Revisionsvorrichtung realisiert.

D. h., die erfindungsgemäße Revisionsvorrichtung ist im Allgemeinen mit einer Art Standardbeplankung bzw. mit Standarddämmplatten hinsichtlich ihres Revisionsrahmens und/oder Revisionsdeckels ausgerüstet. Diese Standardbeplankung kann nun je nach den tatsächlichen örtlichen Erfordernissen, beispielsweise hinsichtlich des Schallschutzes, eines Strahlenschutzes, Rauchschutzes oder auch Brandschutzes weiter ertüchtigt werden. Dazu dienen die eine oder die mehreren Deckel- und/oder Rahmenerweiterungskomponenten, die an dem wenigstens einen Befestigungsmittel fixiert werden.

Bei der jeweiligen Deckel- und/oder Rahmenerweiterungskomponente handelt es sich im Allgemeinen um ein den Schall-, Strahlen- Rauch- und/oder Brandschutz steigerndes Bauelement. Besonders bevorzugt ist es in diesem Zusammenhang, wenn die Deckel- und/oder Rahmenerweiterungskomponente als Schall- und/oder Strahlen- und/oder Rauch- und/oder Brandschutz-Dämmplatte ausgeführt ist. Auch ein oder mehrere Schall- und/oder Strahlen- und/oder Rauch- und/oder Brandschutz-Dämmstreifen mögen an dieser Stelle zusätzlich oder alternativ realisiert werden.

Als Material für die fragliche Dämmplatte bzw. den Dämmstreifen empfiehlt die Erfindung den Rückgriff auf Gipskarton, Mineralfasern, Calciumsilikatplatten, Stahl, Kunststoff oder auch Kompositplatten, also solche, die aus mehreren der vorgenannten Werkstoffe zusammengesetzt sind. Ebenso lassen sich allgemein nicht brennbare Materialien verwenden, um die erwähnten Dämmplatten bzw. Dämmstreifen zu realisieren, Auch die Standardbeplankung bzw, die Standarddämmplatte können aus den vorgenannten Werkstoffen aufgebaut bzw. zusammengesetzt werden. Das hängt von den spezifischen Anforderungen hinsichtlich Schallschutz, Strahlenschutz, Brandschutz, Rauchschutz etc. ab. Dabei liegt es selbstverständlich im Rahmen der Erfindung, ergänzend für Dichtungsmaßnahmen zu sorgen, beispielsweise mit zusätzlichen Blähdichtungen zu arbeiten, welche die jeweilige Deckel- und/oder Rahmenerweiterungskomponente umschließen bzw. verbleibende Spalte im Brandfall abdecken.

Um die jeweilige Deckel- und/oder Rahmenerweiterungskomponente einwandfrei an dem Befestigungsmittel festzulegen, schlägt die Erfindung an dieser Stelle eine kraft- und/oder formschlüssige Verbindung mit dem Befestigungsmittel vor. Außerdem ist es möglich, die Deckel- und/oder Rahmenerweiterungskomponente lösbar mit dem Befestigungsmittel zu koppeln, um einen reparaturbedingten Austausch, einen Ersatz etc. zu gewährleisten.

Dabei hat es sich ergänzend bewährt, wenn die kraft- und/oder formschlüssige Verbindung mit dem Befestigungsmittel zusätzlich eine Verriegelungseinrichtung aufweist bzw. verriegelt werden kann. Denn ein einmal erreichter Brandschutz, Rauchschutz, Schallschutz oder Strahlenschutz soll in der Regel nicht mehr abgeändert werden können, was dann der Fall wäre, wenn sich die jeweilige Deckel- und/oder Rahmenerweiterungskomponente von dem Befestigungsmittel lösen ließe. Dies verhindert die optionale Verriegelungseinrichtung, welche die Lösbarkeit im Bedarfsfalle verhindert.

Zur Realisierung der kraft- und/oder formschlüssigen Verbindung hat es sich - ob nun die Verriegelungseinrichtung zusätzlich realisiert ist oder nicht - als günstig erwiesen, wenn die Deckel- und/oder Rahmenerweiterungskomponente ein Befestigungselement und das Befestigungsmittel ein Gegenbefestigungselement, oder umgekehrt, aufweisen. Im Falle einer rastenden Verbindung zwischen dem Befestigungsmittel und der Deckel und/oder Rahmmerweiterungskomponente mag das Befestigungselement als Rastnase ausgeführt sein, während das Gegenbefestigungselement eine Rastnut darstellt. Selbstverständlich kann auch umgekehrt vorgegangen werden.

Da das Befestigungsmittel üblicherweise als L-förmiger Befestigungssteg ausgebildet ist oder einen solchen beinhaltet und im Übrigen als Metallprofil vorliegt, lässt sich ein Befestigungselement respektive Gegenbefestigungselement in diesem Metallprofil einfach darstellen. Tatsächlich mag das Befestigungselement bzw. Gegenbefestigungselement als in dem Metallprofil ausgebildete Nase oder langgestreckte Nasenwulst ausgeführt sein, wohingegen das Gegenbefestigungselement eine zugehörige (langgestreckte) Nut bzw. einen Nutkanal in der Deckel- und/oder Rahmenerweiterungskomponente darstellt. Genauso gut kann umgekehrt verfahren werden. Dann ist das Befestigungsmittel bzw. das an dieser Stelle üblicherweise realisierte Metallprofil mit einem Gegenbefestigungselement in Gestalt einer Nut ausgerüstet, in welche eine Nase als Befestigungselement an der Deckel- und/oder Rahmenerweiterungskomponente eingreift. Selbstverständlich lassen sich auch sowohl Befestigungselement als auch Gegenbefestigungselement an dem Befestigungsmittel wie der Deckel- und/oder Rahmenerweiterungskomponente realisieren.

Es hat sich bewährt, wenn das Befestigungsmittel zwei sich gegenüberliegende und eine Klemmaufnahme bildende L-förmige Befestigungsstege bzw. L-Schenkel aufweist. Denn diese Klemmaufnahme kann problemlos eine Dämmplatte und/oder einen Dämmstreifen oder auch mehrere Dämmstreifen oder Dämmplatten halten. Das gilt sowohl für den Revisionsrahmen als auch den Revisionsdeckel.

Außerdem hat es sich bewährt, wenn das Befestigungsmittel an ein Rahmenprofil und/oder Deckelprofil angeshlossen ist. Das kann über eine Rast, Niet-Schraub- oder vergleichbare Verbindung erfolgen. Nach bevorzugter Ausführungsform sind das Befestigungsmittel und das Rahmenprofil und/oder Deckelprofil einstückig ausgeführt. Das ist besonders vorteilhaft, weil das Befestigungsmittel - wie das Rahmenprofil und das Deckelprofil - üblicherweise als Metallprofil ausgestaltet ist. Als metallischen Werkstoff empfiehlt die Erfindung den Rückgriff auf Aluminium, Stahl o. dgl., wobei selbstverständlich auch Kombinationen denkbar sind. Außerdem lassen sich die Rahmenprofile und/oder Deckelprofile ebenso wie das Befestigungsmittei als Kunststoffprofile ausgestalten.

Um eine insgesamt vollständige Überdeckung des Revisionsdeckels und/oder des Revisionsrahmens mit der Deckel- und/oder Rahmenerweiterungskomponente oder den mehreren Deckel- und/oder Rahmenerweiterungskomponenten zu erreichen, hat es sich bewährt, wenn das Befestigungsmittel den Revisionsrahmen und/oder den Revisionsdeckel ganz oder teilweise umschließt. In diesem Fall mag das Befestigungsmittel als an das ebenfalls in der Regel durchgängige Rahmenprofil oder Deckelprofil angeschlossener jeweiliger (umlaufender) Verlängerungssteg ausgeführt sein.

Im Ergebnis wird eine Revisionsvorrichtung zur Verfügung gestellt, die hinsichtlich des Revisionsdeckels und/oder des Revisionsrahmens meistens mit einer Standardbeplankung ausgerüstet ist, die keine besonderen Eigenschaften hinsichtlich Schallschutz, Strahlenschutz, Rauchschutz oder auch Brandschutz aufweist. Die fragliche Revisionsvorrichtung ist nun mit dem einen oder den mehreren Befestigungsmitteln zusätzlich immer ausgerüstet. Dabei kommt das jeweilige Befestigungsmittel zur Anbringung einer Deckel- und/oder Rahmenerweiterungskomponente dann nicht zum Einsatz, wenn die beschriebene Standardbeplankung bzw. die Standarddämmplatten respektive Standard-dämmstreifen am tatsächlichen Einbauort für die dortigen Erfordernisse ausreichen.

Erfordert jedoch die reale Einbausituation eine spezielle Anpassung an beispielsweise einen erhöhten Brandschutz, so wird das eine oder werden die mehreren Befestigungsmittel dazu verwendet, hieran ein oder mehrere Deckel- und/oder Rahmenerweiterungskomponenten festzulegen. Bei diesen Deckel- und/oder Rahmenerweiterungskomponenten handelt es sich um zusätzliche Dämmplatten und/oder Dämmstreifenn, nämlich Schall- und/oder Strahlen- und/oder Rauch- und/oder Brandschutz-Dämmplatten und/oder -Dämmstreifen. Diese Dämmplatten und/oder Dämmstreifen sorgen in Verbindung mit der Standardbeplankung bzw. den Standard-Dämmplatten und/oder -Dämmstreifen dafür, dass den erhöhten Anforderungen, im Beispielfall einem gesteigerten Brandschutz, Rechnung getragen wird.

Immer kommt ein und dieselbe Revisionsvorrichtung zum Einsatz, ohne dass von der Herstellung her zwischen Ausführungsformen mit und ohne Brandschutz im Beispielfall unterschieden wird. Denn die ein oder mehreren Befestigungsmittel werden standardmäßig realisiert. Erst am Einbauort erfolgt die Ausrüstung und Ertüchtigung der Revisionsvorrichtung im Hinblick auf die spezifischen Anforderungen. Dadurch wird insgesamt der Herstellungsaufwand verringert und zugleich werden die gesamten Montagekosten reduziert. Darüber hinaus stellt die Erfindung sicher, dass die vom Stand der Technik verfolgte Variantenvielfalt deutlich eingeschränkt wird, wodurch naturgemäß auch die Vertriebs- und Transportkosten sinken. Hierin sind die wesentlichen Vorteile zu sehen.

Im Folgenden wird die Erfindung anhand einer lediglich ein Ausführungsbeispiel darstellenden Zeichnung näher erläutert. Die einzige Zeichnung zeigt die erfindungsgemäße Revisionsvorrichtung in schematischer Seitenansicht.

In der einzigen Figur ist eine Revisionsvorrichtung dargestellt, die in ihrem grundsätzlichen Aufbau einen Revisionsrahmen 1 und einen in den Revisionsrahmen 1 einsetzbaren Revisionsdeckel 2 beinhaltet. Sowohl der Revisionsrahmen 1 als auch der Revisionsdeckel 2 sind mit einer Standardbeplankung 3 abgedeckt bzw. ausgerüstet. Bei dieser Standardbeplankung 3 mag es sich um jeweilige Gipskartonplatten oder allgemein Standard-Dämmplatten bzw. Standard-Dämmstreifen handeln, die unter Umständen mit Hilfe von Befestigungsvorrichtungen 4, vorliegend Schrauben 4, mit jeweiligen Metallprofilen 5, 6 verbunden sind.

Bei diesen Metallprofilen 5, 6 handelt es sich einerseits um ein Rahmenprofil 5 und andererseits ein Deckelprofil 6. Zusätzlich erkennt man Befestigungsmittel 7a, 7b. Die Befestigungsmittel 7a, 7b sind jeweils als L-förmige Befestigungsstege ausgebildet oder beinhalten einen solchen Befestigungssteg, Wie das Rahmenprofil 5 und das Deckelprofil 6 handelt es sich auch bei den Befestigungsmitteln 7a, 7b um Metallprofile 7a, 7b.

Im Rahmen des Ausführungsbeispiels und nicht einschränkend sind sowohl das Rahmenprofil 5 als auch das Deckelprofil 6 mit jeweils zwei sich gegenüberliegenden Befestigungsmitteln 7a, 7b ausgerüstet. Dabei sind die jeweiligen Befestigungsmittel 7a, 7b einstückig an die zugehörigen Profile 5, 6 angeschlossen. Man erkennt, dass die jeweiligen Befestigungsmittel 7a, 7b in Frontansicht jeweils in rückwärtiger Verlängerung an das jeweils korrespondierende Profil 5, 6 angeschlossen sind.

Das Rahmenprofil 5 formt zusammen mit den zugehörigen Befestigungsmitteln 7a, 7b ein einstückiges Metallprofil ebenso wie das Deckelprofil 6 mit den zugehörigen Befestigungsmitteln 7a, 7b. Als Werkstoff zur Herstellung der genannten Profile 5, 6, 7a, 7b empfiehlt die Erfindung den Rückgriff auf Aluminium, Stahl oder auch Kombinationen. Dabei das jeweilige Profil als durchgängiges Strangpressprofil, Rollprofil etc. ausgeführt sein. Das Ausführungsbeispiel greift auf ein jeweils durchgängiges bzw. umlaufendes Profil 5, 6, 7a, 7b zurück, welches vorliegend und nicht einschränkend jeweils rechteckförmig gestaltet ist. Selbstverständlich können auch Profile 5, 6, 7a, 7b mit sektionsweisen Öffnungen Verwendung finden. Die rechteckförmige oder auch kreisförmige Gestaltung des Profils 5, 6, 7a, 7b hängt von der Form der zu verschließenden Öffnung ab.

So oder so ist die Auslegung im Beispielfall und nicht einschränkend so getroffen, dass sowohl das Rahmenprofil 5 als auch das Deckelprofil 6 wie die zugehörigen Befestigungsmittel 7a, 7b insgesamt als umlaufende Rechteckprofile (oder auch Kreisprofile) ausgebildet sind und zum Verschluss einer (ebenfalls rechteckigen) Öffnung 8 in einer Decken-/Boden-/Wandverkleidung dienen

Die Befestigungsmittel 7a, 7b sind vorliegend als L-förmige Befestigungsstege ausgeführt, wobei sich im Falle der Befestigungsmittel 7a, 7b für das Rahmenprofil 5 zwei L-förmige Befestigungsstege 7a, 7b gegenüberliegen und auf diese Weise eine Klemmaufnahme 9 bilden. Das Gleiche gilt für die sich gegenüberliegenden L-förmigen Befestigungsstege 7a, 7b des Deckelprofils 6. Die Befestigungsmittel 7a, 7b dienen dazu, wahlweise ein oder mehrere Deckel- und/oder Rahmenerweiterungskomponenten 10, 11 am Revisionsrahmen 1 respektive am Revisionsdeckel 2 festzulegen. Tatsächlich handelt es sich bei diesen Rahmenerweiterungskomponenten 10, 11 um solche Bauelemente, die in der einzigen Figur oberhalb der Revisionsvorrichtung in uneingebautem Zustand mit korrespondierenden Einbaupfeilen gezeigt sind und eine Dämmplatte 10 und zwei bzw. vier Dämmstreifen 11 darstellen.

Die Dämmplatte 10 dient dazu, den Revisionsdeckel 2 bzw. die dort vorhandene Standardbeplankung 3 so zu ertüchtigen, dass der Revisionsdeckel 2 einer bestimmten bauphysikalischen Anforderung, z. B. einer vorgegebenen Brandschutzklasse, unterfällt. Das Gleiche gilt für den Revisionsrahmen 1, welcher mit Hilfe der Dämmstreifen 11 entsprechend ertüchtigt wird. Alternativ hierzu können die Dämmplatte 10, respektive die Dämmstreifen 11 auch dazu genutzt werden, den Revisionsrahmen 1 respektive den Revisionsdeckel 2 im Hinblick auf gesteigerten Schallschutz oder Strahlenschutz oder auch Rauchschutz zu ertüchtigen.

D. h., bei der jeweiligen Deckel- und/oder Rahmenerweiterungskomponente 10, 11, handelt es sich im Allgemeinen um ein den Schall-, Strahlen- Rauch- und/oder Brandschutz steigerndes Bauelement. Zu diesem Zweck ist die fragliche Deckel- und/oder Rahmenerweiterungskomponente 10, 11 kraft- und/oder formschlüssig mit dem zugehörigen Befestigungsmittel 7a, 7b verbunden, und zwar im Rahmen des Beispiels lösbar mit dem Befestigungsmittel 7a, 7b gekoppelt.

Im Ausführungsbeispiel und nicht einschränkend kommt eine überwiegend kraft- und größtenteils formschlüssige Verbindung der jeweiligen Dämmplatte 10 und der Dämmstreifen 11 mit den zugehörigen Befestigungsmitteln 7a, 7b zum Einsatz. Zu diesem Zweck sind Befestigungselemente und Gegenbefestigungselemente 12, 13 realisiert. Man erkennt, dass das Befestigungsmittel 7a, 7b L-förmig mit einem L-Schenkel 7a und einem L-Schenkel 7b ausgerüstet ist, die eine L-förmige Aufnahme 9 für die Dämmplatte 10 respektive den jeweiligen Dämmstreifen 11 bilden.

Das Befestigungselement/Gegenbefestigungselement 12, 13 ist an lediglich einem L-Schenkel 7a des L-förmigen Befestigungsmittels 7a, 7b angebracht, nämlich an einem Begrenzungsschenkel 7a. Demgegenüber fungiert der andere L-Schenkel 7b als Auflageschenkel. Der Begrenzungsschenkel 7a steht im Wesentlichen vertikal auf dem Auflageschenkel 7b auf. Der Auflageschenkel 7b erstreckt sich größtenteils in einer von der Standardbeplankung 3 aufgespannten Ebene.

Anhand der vergrößerten Darstellung in der einzigen Figur erkennt man, dass der Begrenzungsschenkel 7a im Ausführungsbeispiel ein Befestigungselement 12 in Gestalt einer (umlaufenden) Befestigungsnase aufweist. Demgegenüber ist die hiermit kraft- respektive formschlüssig zu verbindende Deckel- und/oder Rahmenerweiterungskomponente 10, 11 bzw. die Dämmplatte 10 oder der Dämmstreifen 11 mit einem korrespondierenden (ebenfalls umlaufenden) Gegenbefestigungselement 13 ausgerüstet. Bei dem Gegenbefestigungselement 13 handelt es sich um eine mit der Befestigungsnase 12 zusammenwirkende Befestigungsnut 13.

Sowohl die Befestigungsnase 12 als auch die Befestigungsnut 13 sind jeweils umlaufend über die gesamte Länge des Befestigungsmittels 7a, 7b vorgesehen. Das Befestigungselement 12 lässt sich beim Strangpressen oder Rollwalzen des zugehörigen Metallprofiles 5, 6, 7a, 7b unschwer hierin definieren. Genauso kann die Befestigungsnut 13 bei der Herstellung in die Dämmplatte 10 respektive die Dämmstreifen 11 eingebracht werden.

Sowohl die Dämmplatte 10 als auch der jeweilige Dämmstreifen 11 sind mit Anschlägen 15 ausgerüstet, die das Befestigungsmittel 7a, 7b bzw. den Begrenzungsschenkel 7a in eingebautem Zustand übergreifen. Dadurch wird zugleich die Einbautiefe der Dämmplatte 10 respektive des Dämmstreifens 11 festgelegt und auch die jeweilige Einbaulage. Je nach den topologischen Verhältnissen verfügt der Anschlag 15 über einen Überstand im Hinblick auf den Begrenzungsschenkel 7a respektive schließt bündig mit diesem ab. Ein Überstand des Anschlages 15 ist beim Revisionsrahmen 1 realisiert, wohingegen der Anschlag 15 bündig mit dem Begrenzungsschenkel 7a beim Revisionsdeckel 2 abschließt. Dies deshalb, um nicht den Ein-oder Ausbau des Revisionsdeckels 2 im Revisionsrahmen 1 zu gefährden respektive Schwenkbewegungen des Revisionsdeckels 2 gegenüber dem Revisionsrahmen 1 um ein nicht dargestelltes Scharnier zuzulassen.

Man erkennt schließlich, dass sowohl die Befestigungsmittel 7a, 7b als auch die Deckel- und/oder Rahmenerweiterungskomponente 10, 11 in Aufsicht auf die Revisionsvorrichtung hinter einer Sichtfläche 14 angeordnet sind. Tatsächlich finden sich die Befestigungsmittel 7a, 7b jeweils in rückwärtiger Verlängerung des Rahmenprofils 5 und des Deckelprofils 6. Die Dämmplatte 10 und die Dämmstreifen 11 finden sich jeweils rückseitig der Standardbeplankung 3.

Im Rahmen der Erfindung bilden der Revisionsrahmen 1, der hierin einsetzbare Revisionsdeckel 2 und das eine oder die mehreren Befestigungsmittel 7a, 7b insgesamt eine Baueinheit 1, 2, 7a, 7b. Diese Baueinheit 1, 2, 7a, 7b wird mit Hilfe der Standardbeplankung 3 am Einbauort ausgerüstet bzw. weist diese Standardbeplankung 3 bereits auf. Dann ist die Baueinheit 1, 2, 7a, 7b um die Standardbeplankung 3 gleichsam erweitert und liegt eine Baueinheit 1, 2, 3, 7a, 7b vor. Diese Baueinheit 1, 2, 3, 7a, 7b aus Revisionsrahmen 1, Revisionsdeckel 2, Befestigungsmittel 7a, 7b und Standardbeplankung 3 wird nun - wie beschrieben - an die tatsächlich am Einbauort vorliegenden bauphysikalischen Anforderungen, z. B. eine bestimmte Bandschutzklasse, angepasst, in dem je nach Bedarf die Deckel - und/oder Rahmenerweiterungskomponente 10, 11 hinzutritt. Dabei versteht es sich, dass das Befestigungsmittel 7a, 7b grundsätzlich als separates Element zur Verfügung stehen kann und mit dem Revisionsrahmen 1 respektive dem Revisionsdeckel 2 eine beispielsweise auch lösbare Verbindung eingeht.

Das heißt, das Befestigungsmittel 7a, 7b und der zugehörige Revisionsrahmen 1 respektive der Revisionsdeckel 2 lassen sich lösbar aneinander anschließen bzw. zu der Baueinheit 1, 2, 3, 7a, 7b in Verbindung mit der Standardbeplankung 3 erst am Montageort verbinden. Daraus folgt, dass das Befestigungsmittel 7a, 7b grundsätzlich auch getrennt von dem Revisionsrahmen 1 und/oder dem Revisionsdeckel 2 verkauft sowie bevorratet werden kann. Um nun eine eindeutige Zuordnung des Befestigungsmittels 7a, 7b zu einerseits dem Revisionsrahmen 1 und andererseits dem Revisionsdeckel 2 zu erreichen sieht die Erfindung ergänzend vor, dass in diesem Fall das Befestigungsmittel 7a, 7b und/oder der Revisionsrahmen 1 und/oder der Revisionsdeckel 2 mit ein oder mehreren Positioniermitteln ausgerüstet sind. Dadurch wird eine eindeutige Festlegung des jeweiligen Befestigungsmittels 7a, 7b an dem Revisionsrahmen 1 respektive dem Revisionsdeckel 2 im Zuge der Montage gewährleistet. Die im Rahmen des Ausführungsbeispiels realisierte einstückige Ausgestaltung von Befestigungsmittel 7a, 7b einerseits und Revisionsrahmen 1 bzw. Revisionsdeckel 2 andererseits ist also nur beispielhaft und nicht einschränkend zu verstehen.

## Patentansprüche

1. Revisionsvorrichtung, mit einem Revisionsrahmen (1) und einem in den Revisionsrahmen (1) einsetzbaren Revisionsdeckel (2), wobei der Revisionsrahmen (1) aus einem Rahmenprofil (5) und der Revisionsdeckel (2) aus einem Deckelprofil (6) gebildet werden, die ein oder mehrere Befestigungsmittel (7a, 7b) zur wahlweisen Anbringung wenigstens einer Deckel- und/oder Rahmenerweiterungskomponente (10, 11) aufweisen, wobei die Befestigungsmittel (7a, 7b) in Bezug auf eine Sichtfläche (14) in rückwärtiger Verlängerung des Rahmenprofils (5) und des Deckelprofils (6) angeordnet sind und einen Begrenzungsschenkel (7a) und einen Auflageschenkel (7b) umfassen, **dadurch gekennzeichnet,**
**dass** in dem Begrenzungsschenkel (7a) eine Befestigungsnase (12) ausgebildet ist, die mit einer Befestigungsnut (13) der Deckel- und/oder Rahmenverweiterungskomponente (10, 11) zusammenwirkt, wenn diese an den ein oder mehreren Befestigungsmitteln (7a, 7b) angebracht ist/sind, wobei der Begrenzungsschenkel (7a) und der Auflageschenkel (7b) jeweils an das Rahmenprofil (5) und/oder Deckelprofil (6) einstückig angeschlossen sind.

2. Revisionsvorrichtung nach Anspruch 1,
**dadurch gekennzeichnet,**
**dass** der Auflageschenkel (7b) vertikal auf dem Begrenzungsschenkel (7a) steht und sich größtenteils in einer Ebene erstreckt.

3. Revisionsvorrichtung nach Anspruch 1 oder 2,
**dadurch gekennzeichnet,**
**dass** die Befestigungsnase (12) und die Befestigungsnut (13) umlaufend über die gesamte Länge des Begrenzungsschenkels (7a) vorgesehen ist.

4. Revisionsvorrichtung nach einem der Ansprüche 1 bis 3,
**dadurch gekennzeichnet,**
**dass** der Begrenzungsschenkel (7a) und der Auflageschenkel (7b) L-förmig angeordnet sind.

5. Revisionsvorrichtung nach einem Ansprüche 1 bis 4,
**dadurch gekennzeichnet,**
**dass** zwei sich gegenüberliegende Begrenzungsschenkel (7a) und Auflageschenkel (7b) eine Klemmaufnahme (9) bilden.

6. Revisionsvorrichtung nach einem der Ansprüche 1 bis 5,
**dadurch gekennzeichnet,**
**dass** das Befestigungsmittel (7a, 7b) mit der Deckel- und/oder Rahmenerweiterungskomponente (10, 11) kraft- und/oder formschlüssig verbunden werden kann.

7. Revisionsvorrichtung nach Anspruche 6,
**dadurch gekennzeichnet,**
**dass** mit dem Befestigungsmittel (7a, 7b) eine lösbare Verbindung herstellbar ist.

## Claims

1. An inspection device, having an inspection frame (1) and an inspection hatch (2), which is insertable into the inspection frame (1), the inspection frame (1) being formed from a frame profile (5) and the inspection hatch (2) being formed from a hatch profile (6), which has one or more fasteners (7a, 7b) for the alternate attachment of at least one hatch and/or frame expansion component (10, 11), the fasteners (7a, 7b) being situated in the rear extension of the frame profile (5) and the hatch profile (6) with respect to a visible surface (14) and comprising a delimitation leg (7a) and a support leg (7b),
**characterized in that** a fastening lug (12) is implemented in the delimitation leg (7a), which cooperates with a fastening groove (13) of the hatch and/or frame expansion components (10, 11) when they are attached on one or more fasteners (7a, 7b), the delimitation leg (7a) and the support leg (7b) each being integrally attached on the frame profile (5) and/or cover profile (6).

2. The inspection device according to Claim 1,
**characterized in that** the support leg (7b) stands vertically on the delimitation leg (7a) and extends largely in one plane.

3. The inspection device according to Claim 1 or 2,
**characterized in that** the fastening lug (12) and the fastening groove (13) are provided peripherally over the entire length of the delimitation leg (7a).

4. The inspection device according to one of Claims 1 to 3,
**characterized in that** the delimitation leg (7a) and the support leg (7b) are situated in an L shape.

5. The inspection device according to one of Claims 1 to 4,
**characterized in that** two opposing delimitation legs (7a) and support legs (7b) form a clamp receptacle (9).

6. The inspection device according to one of Claims 1 to 5,
**characterized in that** the fasteners (7a, 7b) can be connected in a friction-locked and/or formfitting manner with the hatch and/or frame expansion components (10, 11).

7. The inspection device according to Claim 6,
**characterized in that** a detachable connection is producible using the fasteners (7a, 7b).

## Revendications

1. Dispositif de révision, avec un cadre de révision (1) et un couvercle de révision (2) insérable dans le cadre de révision (1), dans lequel le cadre de révision (1) est constitué à partir d'un profil de cadre (5) et le couvercle de révision (2) est constitué à partir d'un profil de couvercle (6), qui comprennent un ou plusieurs moyens de fixation (7a, 7b) pour la fixation au choix d'au moins un composant d'extension de couvercle et/ou de cadre (10, 11), dans lequel les moyens de fixation (7a, 7b) sont agencés dans le prolongement arrière du profil de cadre (5) et du profil de couvercle (6), par rapport à une surface de visibilité (14), et comprennent une branche de délimitation (7a) et une branche d'application (7b),
**caractérisé en ce que**
un nez de fixation (12) est formé dans la branche de délimitation (7a), lequel coopère avec une rainure de fixation (13) des composants d'extension de couvercle et/ou de cadre (10, 11), lorsque ceux-ci sont montés sur les un ou plusieurs moyens de fixation (7a, 7b), la branche de délimitation (7a) et la branche d'application (7b) étant chacune rattachées en une seule pièce au profil de cadre (5) et/ou au profil de couvercle (6).

2. Dispositif de révision selon la revendication 1,
**caractérisé en ce que**
la branche d'application (7b) est dressée sur la branche de délimitation (7a) et s'étend majoritairement dans un plan.

3. Dispositif de révision selon la revendication 1 ou 2,
**caractérisé en ce que**
le nez de fixation (12) et la rainure de fixation (13) sont prévus de façon périphérique le long de toute la branche de délimitation (7a).

4. Dispositif de révision selon l'une des revendications 1 à 3,
**caractérisé en ce que**
la branche de délimitation (7a) et la branche d'application (7b) sont agencées en forme de L.

5. Dispositif de révision selon l'une des revendications 1 à 4,
**caractérisé en ce que**
la branche de délimitation (7a) et la branche d'application (7b) opposées forment une admission de serrage (9).

6. Dispositif de révision selon l'une des revendications 1 à 5,
**caractérisé en ce que**
le moyen de fixation (7a, 7b) peut être relié par complémentarité de forme et/ou par serrage au composant d'extension de couvercle et/ou de cadre (10, 11).

7. Dispositif de révision selon la revendication 6,
**caractérisé en ce que**
un assemblage amovible peut être réalisé avec le moyen de fixation (7a, 7b).
